# EUROPÄISCHE PATENTSCHRIFT

(11) **EP 0 715 579 B1**
(45) Veröffentlichungstag und Bekanntmachung des Hinweises auf die Patenterteilung: **05.11.1997**
(21) Anmeldenummer: 94920893.8
(22) Anmeldetag: 08.07.1994
(51) Int. Cl.: B61L 3/00, B61L 25/02

(54) **EINRICHTUNG ZUR FREIGABE DES ÖFFNENS DER TÜREN VON SCHIENENFAHRZEUGEN**
SYSTEM FOR RELEASING THE OPENING OF THE DOORS OF RAIL VEHICLES
SYSTEME DE LIBERATION DE L'OUVERTURE DES PORTES DE VEHICULES SUR RAILS

(43) Veröffentlichungstag der Anmeldung: 12.06.1996
(73) Patentinhaber: SIEMENS AKTIENGESELLSCHAFT, 80333 München (DE); Metropolitana Milanese Strutture ed Infrastrutture de Territorio S.P.A., 20121 Milano (IT)
(72) Erfinder: GELLERMANN, Wolf-Dieter, D-38159 Vechelde (DE); FEUERHAKE, Adolf, D-38112 Braunschweig (DE); COMINI, Dario, I-20121 Milano (IT); MARTINELLI, Guido, I-20121 Milano (IT)
(74) Vertreter: Fuchs, Franz-Josef, Dr.-Ing.
(86) Internationale Anmeldenummer: DE9400841
(87) Internationale Veröffentlichungsnummer: WO9501900

(56) Entgegenhaltungen:
- FR-A- 2 401 813
- GB-A- 2 025 103
- US-A- 4 017 044
- US-A- 4 302 811

## Beschreibung

Die vorliegende Erfindung betrifft eine Einrichtung zur Freigabe des Öffnens der Türen von Schienenfahrzeugen nach dem Oberbegriff des Patentanspruches 1.

Es ist bekannt, daß ein großer Anteil der Betriebszeiten von schienengebundenen Fahrzeugen, insbesondere U-Bahnen und Straßenbahnen, für das Halten in den Stationen und vor allem für das Aus- und Einsteigen der Fahrgäste verloren geht: letztere behindern sich häufig gegenseitig und die für diesen Vorgang erforderliche Zeit ist höher als jene, die tatsächlich nötig wäre. Um diese Zeiten zu verkürzen, ist es bekannt (DE-OS 26 45 352), auf den wagen der Züge und längs der Bahnsteige der Stationen Kennzeichnungen zur Kenntlichmachung der Ein- und Ausstiegsbereiche anzubringen. Die erwünschte Kanalisierung der Fahrgastströme ist aber nur realisierbar, wenn die Wagentüren in den Stationen mit der Genauigkeit einiger Dezimeter positioniert werden können.

Aus der GB-A 2 025 103 ist eine Türsteuerung für Eisenbahnwagen bekannt, bei der sich die Türen nur dann öffnen lassen, wenn diese Eisenbahnwagen tatsächlich angehalten haben und wenn sich sowohl die Spitze des Zuges als auch das Zugende im Bahnhofsgleis befinden. Maßnahmen zu einer hochgenauen Zielbremsung sind in dieser Anmeldung nicht benannt.

Aufgabe der vorliegenden Erfindung ist es, eine Einrichtung anzugeben, die das vorzugsweise automatische Öffnen der Fahrzeugtüren von in eine Station eingelaufenen Fahrzeugen vom sehr genauen Erreichen einer vorher festgelegten Halteposition abhängig macht.

Die Erfindung löst diese Aufgabe durch die kennzeichnenden Merkmale des Patentanspruches 1. Durch die nach der Lehre der Erfindung vorgesehene gegebenenfalls mehrfache Synchronisierung zweier fahrzeugseitiger Wegmeßeinrichtungen ist eine sehr zuverlässige hochgenaue Eigenortung des Fahrzeugs im Bahnhofsbereich möglich; dies ist Voraussetzung für die angestrebte Zielbremsung des Zuges auf ganz bestimmte Anhaltepositionen.

Vorteilhafte Ausgestaltungen und Weiterbildungen der Erfindung sind in den Unteransprüchen angegeben.

Wenn das Öffnen der Fahrzeugtüren gemaß Anspruch 2 vom Vorhandensein eines den Stillstand des Zuges bezeichnenden Kennzeichens abhängig gemacht ist, dann ist sichergestellt, daß der Zug tatsächlich angehalten hat bevor sich die Türen öffnen.

Der Anstoß zum Öffnen der Türen kann vom Fahrzeugführer oder gemäß Anspruch 3 von einer Automatik kommen.

Die Verwendung mehrerer punktförmiger Zugbeeinflussungseinrichtungen gemäß Anspruch 4 ermöglicht eine mehrfache Synchronisation der Wegmeßeinrichtungen. Hierdurch verbessert sich die Genauigkeit der Zielbremsung entsprechend.

Zum Anhalten unterschiedlichlanger Züge soll es gemäß Anspruch 5 mehrere Anhaltepunkte geben, von denen jeweils einer auszuwählen ist.

Durch das Überwachen der Abstände Zwischen den punktförmigen Übertragungseinrichtungen gemäß Anspruch 6 läßt sich der Ausfall einer solchen Übertragungseinrichtung detektieren.

Die Erfindung und weitere Vorteile der Erfindung sind in der folgenden, detaillierten Beschreibung einer Form ihrer praktischen Verwirklichung als Beispiel, und keineswegs einschränkend, anhand der beigefügten Zeichnung erläutert; darin zeigen
- Figur 1: schematisch einen Streckenabschnitt im Bereich einer Station, und
- Figur 2: ein Schema eines Teils der erfindungsgemäßen Einrichtung, die sich im Inneren der Fahrzeuge eines Zugverbandes befindet.

Figur 1 zeigt einen Gleisabschnitt G im Bereich einer Station Bhf mit Bahnsteig. In dieser Station sollen Züge Z1 und Z2 aus einer unterschiedlichen Anzahl von Fahrzeugen zum Halten kommen; dabei soll der kürzere Zug Z1 mit seiner Zugspitze in der Position P1 zum Stillstand kommen, während der längere Z2 in der Position P2 anhalten soll. Die beiden Haltepositionen P1 und P2 sind in einem Abstand X voneinander angeordnet; sie werden so ausgewählt, daß sich die Fahrzeugtüren an genau bestimmten Stellen der Station befinden, die in nicht näher bezeichneter Weise kenntlich gemacht sind. Als Züge sind Straßenbahn- oder U-Bahnverbände zu verstehen, die z. B. aus zwei oder vier Wagen bestehen; die Züge werden durch ein bekanntes Sicherungssystem linienförmiger Art (ATP), das in den einzelnen Zügen eingebaut und in der Zeichnung nicht dargestellt ist, ordnungsgemäß auf Abstand voneinander gehalten.

Längs des Gleises G in Fahrtrichtung vor der Station Bhf und im Bereich derselben sind mehrere Übertragungseinrichtungen punktförmiger Art ZUB1, ZUB2, ZUB3 und ZUB4 angeordnet. Ausschließliche Aufgabe dieser Einrichtungen ist es, an die vorüberlaufenden Fahrzeuge oder Fahrzeugverbände - im folgenden einheitlich Züge genannt - punktförmig Signale zu übertragen, die es den Zügen ermöglichen, die jeweilige Entfernung zu dem oder den möglichen Haltepunkten P1 und P2 festzulegen. Die Übertragungseinrichtungen können den Zügen diese Entfernungen direkt mitteilen. Wenn den Zügen die Entfernungen der einzelnen Signalisierungseinrichtungen ZUB1 - ZUB4 von den Haltepunkten P1, P2 bekannt sind, reicht es aus, daß die Übertragungseinrichtungen ZUB1 - ZUB4 dem ankommenden Zug das erfolgte Überfahren anzeigen, sofern für den Zug erkennbar ist, welche Übertragungseinrichtung er jeweils passiert hat.

Die auf die Züge übertragenen Kennzeichnungen dienen den Zügen zur Synchronisierung von Meßeinrichtungen zum Bestimmen des zurückgelegten Weges, die in den Zügen selbst eingebaut sind. Diese Synchronisierung ist die Voraussetzung für den Präzisionshalt der Züge mit ihren Fahrzeugtüren in den Stationen an den gewünschten Ein- und Ausstiegsstellen.

Zu diesem Zweck ist auf dem aktiven Triebfahrzeug eines jeden Zuges ein Teil der Einrichtung gemäß der Erfindung untergebracht, dessen Schema vereinfacht in Figur 2 dargestellt ist.

Wie aus der obengenannten Abbildung zu entnehmen ist, empfängt jedesmal, wenn das aktive Triebfahrzeug eine der Übertragungseinrichtungen ZUB1 - ZUB4 mit seinem im Fahrzeug untergebrachten Empfänger 1 passiert, dieses ein Ortungs- oder Synchronisiersignal über eine Fahrzeugantenne 2 und leitet dieses als Synchronisierung an eine erste Meßeinrichtung 3 für den zurückgelegten Weg, der ständig von einem Wegimpulsgenerator 4 fortgeschaltet wird, der an ein Rad des Zuges angeschlossen ist. Durch das Ortungs- oder Synchronisiersignal wird der Wegzähler 3 entweder in eine vorgebbare Ausgangsstellung oder in eine Position geschaltet, die dem Abstand zwischen der befahrenen Übertragungseinrichtung und dem gewünschten Haltepunkt entspricht; die Zuglänge legt fest, ob die Entfernung zum Haltepunkt P1 oder zum Haltepunkt P2 berücksichtigt werden muß. Das Synchronisierungssignal, das von der Fahrzeugantenne empfangen wird, wird außerdem der Überwachungs- und Verarbeitungseinrichtung für die linienförmige Zugbeeinflussung (ATP) 5 zugeführt und sorgt für die Synchronisierung einer zweiten Meßeinrichtung 6 für den zurückgelegten Weg; auch diese wird ständig durch Wegimpulse fortgeschaltet, die vom gleichen Generator 4 oder einem anderen Generator 7 erzeugt werden.

Die Ausgänge der beiden Meßeinrichtungen 3 und 6 für den zurückgelegten Weg sind mit den Auswerteschaltungen 8 und 9 verbunden, die feststellen, ob die Abweichung vom Nennabstand des Haltepunktes P1 oder P2 sich innerhalb vorgebbarer Toleranzen befindet, einer engeren T1 für den Ausgang der Meßeinrichtung 3 und einen weiteren T2 für den Ausgang der Meßeinrichtung 6. Die beiden Toleranzbereiche T1, T2 sind in Figur 1 für den Haltepunkt P1 dargestellt, wobei sie für den Haltepunkt P2, auch wenn sie nicht dargestellt sind, identisch sind.

Die Ausgänge der Auswerteschaltungen 8 und 9 sind gemeinsam mit einem Vergleicher, der die Geschwindigkeit V des Zuges mit einer vorher festgelegten sehr niedrigen Anhaltegeschwindigkeit Vₐ vergleicht, in einem UND-Glied 11 verknüpft, um das Vorhandensein oder Nichtvorhandensein des Freigabesignals S für das Öffnen der Fahrzeugtüren festzustellen.

Der Abstand der ersten Übertragungseinrichtung ZUB1 vom nächsten Haltepunkt P1 ist so ausgewählt, daß auch aus der zulässigen Streckenhöchstgeschwindigkeit eine Zielbremsung möglich ist. Im Prinzip dient diese erste Signalisierung aber noch nicht der Präzisionsbremsung; dieser Signalisierungspunkt ist nötig, um die Geschwindigkeit des Zuges derart zu verringern, daß dieser nach der Synchronisierung seiner Meßeinrichtung für den zurückgelegten Weg von der letzten Übertragungseinrichtung ZUB3 bzw. ZUB4 vor dem zugehörigen Haltepunkt P1 bzw. P2 genau zum Halten gebracht wird.

Aus dem Schema nach Figur 2 ergibt sich, daß die Fahrzeugtüren, sei es automatisch oder auch durch den Fahrer, geöffnet werden können, wenn alle der folgenden Bedingungen erfüllt sind:
a) der Zug ist zum Halten gekommen, d. h. das Erreichen einer extrem niedrigen Vorrückgeschwindigkeit Vₐ wurde festgestellt oder das Anhalten wurde angezeigt.
b) das Ortungsergebnis aus der Meßeinrichtung 3 für den zurückgelegten Weg, die direkt beeinflußt wird, stimmt mit dem engeren Toleranzbereich T1, z. B. von 0 bis 30 cm, mit dem theoretischen Haltepunkt überein, wobei der Abstand zwischen den Türen und den Empfangseinrichtungen des Fahrzeuges berücksichtigt ist;
c) das Ergebnis der Ortung durch die zweite Meßeinrichtung 6 für den zurückgelegten Weg bestätigt das Ergebnis der ersten Meßeinrichtung 3 für den zurückgelegten Weg, wobei ersteres innerhalb des weniger engen Toleranzbereiches T2, z. B. von + 0 - 2 m gegenüber dem Nennpunkt, liegt; dieser größere Toleranzbereich ist dadurch gegeben, daß das Synchronisierungssignal der zweiten Meßeinrichtung 6 für den zurückgelegten Weg nicht direkt aufgenommen wird sondern durch die Überwachungseinrichtung 5, die schon allein wegen der zyklischen Verarbeitung der Eingangssignale verzögert auf die Meßeinrichtung 6 wirkt.

Gegebenenfalls kann die Freigabe der Türöffnung vom Vorhandensein eines Zeichens abhängig gemacht werden, das das Halten des Zuges feststellt.

Um sicherzustellen, daß während der Fahrt des Zuges keine der von den Übertragungseinrichtungen ZUB1 - ZUB4 ausgesandten Synchronisierungskennungen verloren gehen, was zur Folge hätte, daß es dem Zug nicht mehr möglich wäre, im vorher festgelegten Punkt anzuhalten, ist es zweckmäßig, das Vorhandensein der einzelnen Übertragungseinrichtungen zu überprüfen, indem mittels der ATP-Einrichtung 5 vom Fahrzeug aus festgestellt wird, daß innerhalb einer festgelegten Wegstrecke ein Synchronisierungssignal oder eine Kennung empfangen wird. Zu diesem Zweck muß der Zug den Abstand oder die Position der Übertragungseinrichtungen ZUB1 - ZUB4 kennen.

Vorzugsweise bei immer gleichen Abstandswerten zwischen den Beeinflussungseinrichtungen an allen Bahnhöfen können diese Abstandswerte in den Zügen abgespeichert vorliegen; die Abstandswerte oder Positionsangaben können dem Zug aber auch entweder über die punktförmige und/oder über die linienförmige Zugbeeinflussung übermittelt werden. Fällt eines der erwarteten Synchronisierungskennzeichen aus, so ist hieraus eine entsprechende Reaktion abzuleiten, beispielsweise eine verstärkte Bremsung, die sicherstellt, daß bei späterer Synchronisierung an einer folgenden Punktzugbeeinflussungseinrichtung noch eine exakte Zielbremsung möglich ist.

## Patentansprüche

1. Einrichtung zur Freigabe des Öffnens der Türen von unter der Überwachung einer linienförmigen Zugbeeinflussung (ATP) fahrenden spurgeführten Fahrzeugen oder aus mehreren Fahrzeugen bestehenden Fahrzeugverbänden beim Erreichen vorgegebener Anhaltepositionen an Bahnsteigen, sofern das Fahrzeug/Fahrzeugverband dort eine vorgegebene sehr niedrige Fahrzeuggeschwindigkeit unterschreitet,
**dadurch gekennzeichnet,**
daß im Einfahrbereich jedes Bahnhofes (Bhf) mindestens eine punktförmig wirkende Zugbeeinflussungseinrichtung (ZUB1 bis ZUB4) vorgesehen ist für die unmittelbare Synchronisation eines ersten fahrzeugseitigen Wegzählers (3) und für die mittelbare Synchronisation eines weiteren fahrzeugseitigen Wegzählers (6), dem das Synchronisationssignal der Zugbeeinflussungseinrichtung über eine fahrzeugseitige Überwachungs- und Verarbeitungseinrichtung für die linienförmige Zugbeeinflussung (5) zugeführt wird und
daß die fahrrichtungsabhängige Freigabe der Türsteuerungen abhängig gemacht ist von einem die Position des jeweiligen Soll-Anhaltepunktes (P1; P2) in einem engen Bereich (T1) bestätigenden Ortungsergebnis des ersten Wegzählers (3) und einem diese Position in einem weiteren Bereich (T2) bestätigenden Ortungsergebnis des weiteren Wegzählers (6).

2. Einrichtung nach Anspruch 1,
**dadurch gekennzeichnet,**
daß das Öffnen der Türen abhängig gemacht ist vom Vorliegen eines Kennzeichens für den Stillstand des Fahrzeugs/Fahrzeugverbandes.

3. Einrichtung nach Anspruch 1 oder 2,
**dadurch gekennzeichnet,**
daß das Öffnen der Fahrzeugtüren durch Anstoß einer automatischen Fahrzeugsteuerung (5) nach Zielbremsung des Fahrzeugs/Fahrzeugverbandes am Bahnsteig (Bhf) erfolgt.

4. Einrichtung nach Anspruch 1,
**dadurch gekennzeichnet,**
daß mehrere voneinander beabstandete punktförmige Zugbeeinflussungseinrichtungen (ZUB1 bis ZUB4) zur Übermittlung des jeweiligen Abstandes zu einem Anhaltepunkt (P1, P2) und damit zu einer mehrfachen Synchronisierung der Wegzähler (3, 6) vorgesehen sind.

5. Einrichtung nach Anspruch 1 oder 4,
**dadurch gekennzeichnet,**
daß es entlang eines Bahnhofes (Bhf) mehrere mögliche Anhaltepunkte (P1, P2) gibt und daß der für einen Fahrzeugverband jeweils relevante Anhaltepunkt durch die Länge des jeweiligen Fahrzeugverbandes (Z1, Z2) bestimmt ist.

6. Einrichtung nach Anspruch 1 oder 4 oder 5,
**dadurch gekennzeichnet,**
daß die Fahrzeuge das Vorhandensein der für die Synchronisation der fahrzeugseitigen Wegzähler (3, 6) vorgesehenen punktförmigen Übertragungseinrichtungen (ZUB1 bis ZUB4) innerhalb vorgebbarer Wegstreckenbereiche im Einfahrbereich der Bahnhöfe (Bhf) überwachen, indem mittels der Überwachungs- und Verarbeitungseinrichtung (5) vom Fahrzeug aus feststellbar ist, daß innerhalb einer festgelegten Wegstrecke ein Synchronisierungssignal oder eine Kennung empfangen ist und Abstandswerte für die aufeinanderfolgenden punktförmigen Zugbeeinflussungseinrichtungen in den Fahrzeugen abspeicherbar oder ihnen von der Strecke her mitteilbar sind.

## Claims

1. Device for releasing the opening of the doors of rail-borne vehicles, or vehicle assemblies comprising a plurality of vehicles, travelling under the monitoring of a linear train influencing system (ATP) when predetermined stopping positions are reached at platforms, provided that the vehicle/vehicle assembly drops below a predetermined very low vehicle speed there, characterized in that at least one train influencing device (ZUB1 to ZUB4) acting in a point shape is provided in the approach area of each railway station (Bhf) for directly synchronizing a first distance counter (3) on the vehicle and for indirectly synchronizing a further distance counter (6) on the vehicle to which the synchronization signal of the train influencing device is fed via a monitoring and processing device on the vehicle for the linear train influencing (5), and in that the direction-of-travel-dependent release of the door controls is made dependent on a locating result of the first distance counter (3) which confirms the position of the respective nominal stopping point (P1; P2) within a narrow range (T1) and a locating result of the further distance counter (6) confirming this position in a wider range (T2).

2. Device according to Claim 1, characterized in that the opening of the doors is made dependent on the presence of a marking for the standstill of the vehicle/vehicle assembly.

3. Device according to Claim 1 or 2, characterized in that the opening of the vehicle doors is carried out by triggering of an automatic vehicle control (5) after target braking of the vehicle/vehicle assembly at the platform (Bhf).

4. Device according to Claim 1, characterized in that several mutually spaced-apart point-shaped train influencing devices (ZUB1 to ZUB4) are provided for transmitting the respective distance to a stopping point (P1, P2) and thus for multiple synchronization of the distance counters (3, 6).

5. Device according to Claim 1 or 4, characterized in that there are several possible stopping points (P1, P2) along a railway station (Bhf), and that the stopping point in each case relevant for a vehicle assembly is determined by the length of the respective vehicle assembly (Z1, Z2).

6. Device according to Claim 1 or 4 or 5, characterized in that the vehicles monitor the existence of the point-shaped transmission devices (ZUB1 to ZUB4), provided for the synchronization of the distance counters (3, 6) on the vehicle, within predeterminable line distance areas in the approach area of the railway stations (Bhf) by it being possible, by means of the monitoring and processing device (5), to establish from the vehicle that a synchronization signal or a marking has been received within an established line distance and by it being possible to store distance values for the successive, point-shaped train influencing devices in the vehicles or to communicate them to the vehicles from the line.

## Revendications

1. Dispositif de déverrouillage de l'ouverture des portes de voitures ou de trains constitués de plusieurs voitures guidées, qui se déplacent sous la surveillance d'un système d'influence linéaire (ATP) de train, lors de l'arrivée sur des positions d'arrêt prédéterminées de quais de gares, dans la mesure où, à cet endroit, la vitesse de la voiture/du train de voitures est inférieure à une très petite vitesse prédéterminée,
caractérisé par le fait que
il est prévu dans la zone d'arrivée de chaque gare (Bhf) au moins un dispositif d'influence de train (ZUB1 à ZUB4) à action ponctuelle, qui est destiné à la synchronisation directe d'un premier compteur de distance (3) disposé dans la voiture et à la synchronisation indirecte d'un autre compteur de distance (6) disposé dans la voiture, auquel le signal de synchronisation du système d'influence de train est transmis par l'intermédiaire d'un dispositif de surveillance et de traitement disposé dans la voiture pour le système d'influence linéaire (5) de train, et
que le déverrouillage des commandes de portes dépendant de la direction de marche est effectué en fonction d'un résultat de localisation du premier compteur de distance (3), qui confirme la position du point d'arrêt de consigne (P1 ; P2) respectif dans une plage étroite (T1), et d'un résultat de localisation de l'autre compteur de distance (6) qui confirme cette position dans une autre plage (T2).

2. Dispositif selon la revendication 1,
caractérisé par le fait que
l'ouverture des portes est effectuée en fonction de l'existence d'un indice caractéristique pour l'arrêt de la voiture/du train de voitures.

3. Dispositif selon la revendication 1 ou 2,
caractérisé par le fait que
l'ouverture des portes de voitures est effectuée par déclenchement d'une commande automatique (5) de voiture après le freinage de destination de la voiture/du train de voitures sur le quai de gare (Bhf).

4. Dispositif selon la revendication 1,
caractérisé par le fait que
il est prévu plusieurs dispositifs d'influence (ZUB1 à ZUB4) de train à action ponctuelle qui sont à une certaine distance les uns des autres, qui sont destinés à transmettre la distance respective par rapport à un point d'arrêt (P1, P2), et par conséquent à une synchronisation multiple des compteurs de distance (3, 6).

5. Dispositif selon la revendication 1 ou 4,
caractérisé par le fait que
il existe plusieurs points d'arrêt (P1, P2) possibles le long d'une gare (Bhf), et que le point d'arrêt qui importe pour un train de voitures est défini par la longueur de chaque train (Z1, Z2) de voitures.

6. Dispositif selon la revendication 1 ou 4 ou 5,
caractérisé par le fait que
à l'intérieur de zones du parcours pouvant être prédéterminées dans la zone d'arrivée des gares (Bhf), les voitures surveillent la présence des dispositifs de transmission (ZUB1 à ZUB4) à action ponctuelle prévus pour la synchronisation des compteurs de distance (3, 6) disposés dans les voitures, par le fait que la réception d'un signal de synchronisation ou d'une identification à l'intérieur d'un parcours déterminé peut être constatée à partir de la voiture au moyen du dispositif de surveillance et de traitement (5), et que des valeurs de distance pour les dispositifs successifs d'influence de train à action ponctuelle peuvent être mémorisées dans les voitures ou peuvent leur être communiquées par la voie.
